# FASCICULE DE BREVET EUROPEEN

(11) **EP 1 690 978 B1**
(45) Date de publication et mention de la délivrance du brevet: **20.09.2006**
(21) Numéro de dépôt: 05101042.9
(22) Date de dépôt: 11.02.2005
(51) Int. Cl.: D06F 81/08

(54) **Système de repassage**
Bügelsystem
Ironing system

(43) Date de publication de la demande: 16.08.2006
(73) Titulaire: Laurastar S.A., 1618 Châtel-St-Denis (CH)
(72) Inventeur: VOITCHOVSKY, Serge, 1083 Mezieres (CH)
(74) Mandataire: Besse, François

(56) Documents cités:
- EP-A- 0 750 066
- WO-A-82/03520

## Description

### Domaine de l'invention

L'invention se situe dans le domaine du repassage et plus précisément celui des fers à repasser munis de capteurs permettant de détecter divers paramètres tels que la température ou la présence d'un utilisateur. L'invention concerne en particulier les systèmes de repassage qui comprennent un fer à repasser, une surface de repassage, un ventilateur disposé sous la surface de repassage de manière à exercer une action de soufflerie et/ou d'aspiration sur un tissu disposé sur la surface de repassage. L'activation du ventilateur étant commandée au niveau du fer.

### Etat de la technique

Un système de repassage tel que décrit précédemment est décrit dans le brevet européen EP 0 750 066 B1.
On connaît par ailleurs des fers à repasser munis de capteurs permettant de détecter divers paramètres. A titre d'exemple, on peut citer la demande de brevet européen EP 0 390 264 A1 qui décrit un détecteur de mouvement. Lorsque celui-ci est désactivé, c'est-à-dire lorsque le fer est au repos, la production de vapeur cesse. WO 8203520 A1 décrit un fer à repasser comprenant un détecteur d'usage prenant la forme d'une jauge de contrainte.

### Exposé général de l'invention

Un des problèmes que la présente invention se propose de résoudre réside dans la possibilité de détecter des déplacements du fer avec un très bon niveau de fiabilité.

Dans l'invention, la solution du problème précité consiste à placer sur la poignée du fer deux jauges de contrainte. La première jauge de contrainte devant être disposée selon une direction sensiblement parallèle au plan défini par la semelle alors que la deuxième jauge de contrainte doit être disposée selon une direction formant un angle aigu avec le plan défini par la semelle, ledit angle étant ouvert vers l'avant du fer.

En disposant les jauges de contrainte de cette manière, tout déplacement du fer induit l'activation d'au moins une jauge de contrainte.

Dans un mode de réalisation de l'invention, la poignée est rendue plus flexible à l'endroit où se trouvent les jauges de contrainte. De la sorte, la détection des mouvements du fer est améliorée.

Dans un autre mode de réalisation de l'invention, le fer est utilisé avec un système de soufflerie/aspiration.

Avantageusement, le système comporte un générateur de vapeur relié à au moins une jauge.

Dans une configuration particulièrement intéressante, la ventilation démarre dès qu'on saisit le fer et la vapeur est produite seulement lorsque le fer avance.
Par production de vapeur, on entend soit la génération de vapeur au niveau d'un générateur de vapeur, soit la sortie de vapeur au niveau de la semelle du fer.

### Exposé détaillé de l'invention

L'invention est décrite plus en détail ci-après au moyen d'un exemple illustré par une figure.

Celle-ci représente un fer à repasser comprenant une semelle 2 et une poignée 1. Sur sa partie horizontale, la poignée 1 comporte une zone de plus grande flexibilité 5 sur laquelle est disposée une première jauge de contrainte 3.
Une autre zone de plus grande flexibilité **6** est disposée dans la partie verticale arrière de la poignée **9.** Une deuxième jauge de contrainte **4** étant disposée sur cette autre zone **6,** ces deux éléments étant disposés selon une direction formant un angle aigu avec le plan de la semelle **2.** L'angle étant ouvert vers l'avant du fer. Les deux jauges **3,4** sont reliées à une électronique **7** disposée sur une partie horizontale de la poignée. L'électronique 7 est quant à elle reliée à un ventilateur (non-illustré) et, accessoirement, à un générateur de vapeur (non-illustré).

Les deux jauges **3**,4 peuvent détecter n'importe quel déplacement du fer.
Avantageusement, dès que déplacement est détecté, le ventilateur s'enclenche.
La deuxième jauge 4 peut détecter des déplacements selon un plan parallèle à celui défini par la semelle **2** (plan de repassage).
Selon une variante intéressante de l'invention, la deuxième jauge **4** peut être reliée a un générateur de vapeur de manière à ce que de la vapeur soit produite lorsque le fer avance mais cesse si le fer se déplace dans une autre direction.
La première jauge de contrainte **3** et l'électronique **7** sont disposées à l'intérieur d'un manchon **8** alors que la deuxième jauge de contrainte **4** est disposée à l'intérieur d'un bloc de matière plastique **9.**

A noter que les jauges de contrainte peuvent agir en combinaison.
Par ailleurs, elles peuvent commander simultanément la ventilation et la génération de vapeur.

II est également possible de munir le fer de boutons permettant de commander manuellement la ventilation, la génération de vapeur ou tout autre fonctionnalité du fer. En outre, les boutons peuvent également activer/désactiver le fonctionnement des jauges.

Il va de soi que l'invention ne se limite pas aux exemples précités. On a décrit la possibilité de relier les jauges de contrainte avec le ventilateur ou le générateur. Il est évident qu'elles peuvent être reliées à d'autres éléments, p.ex. le chauffage de la semelle.

## Revendications

1. Fer à repasser comprenant une semelle (2) et une poignée (1), **caractérisé en ce que** ladite poignée (1) comporte une première jauge de contrainte (3) disposée selon une direction sensiblement parallèle au plan défini par la semelle (2) et une deuxième jauge de contrainte (4) disposée selon une direction formant un angle aigu avec le plan défini par la semelle (2), ledit angle étant ouvert vers l'avant du fer, de manière à ce qu'un déplacement quelconque du fer induise l'activation d'au moins une desdites jauges de contraintes (3,4).

2. Fer à repasser selon l'une quelconque des revendications précédentes **caractérisé en ce que** la poignée (1) présente des zones de plus grande flexibilité (5,6) aux endroits où sont disposées les jauges de contrainte (3,4).

3. Système de repassage comprenant :
- un fer à repasser,
- une surface de repassage,
- un ventilateur disposé sous la surface de repassage de manière à exercer une action de soufflerie et/ou d'aspiration sur un tissu disposé sur la surface de repassage,
le ventilateur étant relié électriquement au fer,
**caractérisé en ce que** le fer est tel que décrit à la revendication 1 ou 2,
chacune desdites jauges de contrainte (3,4) étant reliée au ventilateur de manière à ce que l'activation d'au moins une jauge (3,4) induise l'enclenchement du ventilateur.

4. Système de repassage selon la revendication précédente comprenant en outre un générateur de vapeur relié électriquement ainsi que par un tuyau conduisant la vapeur au fer, ladite deuxième jauge de contrainte (4) étant reliée au dit générateur de manière à ce que son activation induise la production de vapeur.

5. Système de repassage selon la revendication précédente **caractérisé en ce que** la deuxième jauge de contrainte (4) est adaptée de manière à autoriser la production de vapeur seulement lorsque le fer se déplace vers l'avant.

6. Système de repassage selon la revendication 4 ou 5 **caractérisé en ce que** les deux jauges de contrainte (3,4) commandent simultanément la ventilation et la production de vapeur.

7. Système de repassage selon l'une quelconque des revendications 4, 5 ou 6 **caractérisé en** le fer comprend au moins un bouton permettant de commander manuellement la ventilation, la génération de vapeur ou tout autre fonctionnalité du fer.

8. Système de repassage selon la revendication précédente où ledit bouton est adapté pour activer/désactiver le fonctionnement des jauges de contrainte (3,4).

## Claims

1. Smoothing iron comprising a soleplate (2) and a handle (1), **characterized in that** the said handle (1) comprises a first strain gauge (3) placed in a direction substantially parallel to the plane defined by the soleplate (2) and a second strain gauge (4) placed in a direction forming an acute angle with the plane defined by the soleplate (2), the said angle being open towards the front of the iron, so that any movement of the iron induces the activation of at least one of the said strain gauges (3, 4).

2. Smoothing iron according to the preceding claim, **characterized in that** the handle (1) has zones (5, 6) of greater flexibility in the locations where the strain gauges (3, 4) are placed.

3. Ironing system comprising:
- a smoothing iron,
- an ironing surface,
- a fan placed beneath the ironing surface in order to exert a blowing and/or sucking action on a cloth placed on the ironing surface,
the fan being connected electrically to the iron,
**characterized in that** the iron is as described in Claim 1 or 2,
each of the said strain gauges (3, 4) being connected to the fan so that the activation of at least one gauge (3, 4) induces the engagement of the fan.

4. Ironing system according to the preceding claim, also comprising a steam generator connected electrically, and by a pipe conducting the steam, to the iron, the said second strain gauge (4) being connected to the said generator so that its activation induces the production of steam.

5. Ironing system according to the preceding claim, **characterized in that** the second strain gauge (4) is adapted so as to allow the production of steam only when the iron moves forward.

6. Ironing system according to Claim 4 or 5, **characterized in that** the two strain gauges (3, 4) simultaneously control the ventilation and the production of steam.

7. Ironing system according to any one of Claims 4, 5 or 6, **characterized in that** the iron comprises at least one button for manually controlling the ventilation, the generation of steam and any other functionality of the iron.

8. Ironing system according to the preceding claim in which the said button is suitable for activating/deactivating the operation of the strain gauges (3, 4).

## Patentansprüche

1. Bügeleisen mit einer Sohle (2) und einem Handgriff (1), **dadurch gekennzeichnet, dass** der Handgriff (1) einen ersten Dehnungsmessstreifen (3), der in einer Richtung im Wesentlichen parallel zu der von der Sohle (2) definierten Ebene angeordnet ist, und einen zweiten Dehnungsmessstreifen (4) aufweist, der in einer Richtung angeordnet ist, die einen spitzen Winkel mit der von der Sohle (2) definierten Ebene bildet, wobei der Winkel zur Vorderseite des Eisens hin offen ist, damit eine beliebige Verschiebung des Eisens zur Aktivierung mindestens eines der Dehnungsmessstreifen (3, 4) führt.

2. Bügeleisen nach dem vorhergehenden Anspruch, **dadurch gekennzeichnet, dass** der Handgriff (1) an den Stellen, an denen die Dehnungsmessstreifen (3, 4) angeordnet sind, Zonen größerer Flexibilität (5, 6) aufweist.

3. Bügelsystem, das aufweist:
- ein Bügeleisen,
- eine Bügelfläche,
- ein Gebläse, das unter der Bügelfläche angeordnet ist, um eine Gebläse- und/oder Ansaugwirkung auf einen Stoff auszuüben, der auf der Bügelfläche angeordnet ist, wobei das Gebläse elektrisch mit dem Eisen verbunden ist,
**dadurch gekennzeichnet, dass** das Eisen wie im Anspruch 1 oder 2 beschrieben ist,
wobei jeder der Dehnungsmessstreifen (3, 4) so mit dem Gebläse verbunden ist, dass die Aktivierung mindestens eines Dehnungsmessstreifens (3, 4) zum Start des Gebläses führt.

4. Bügelsystem nach dem vorhergehenden Anspruch, das außerdem einen Dampfgenerator aufweist, der elektrisch sowie über ein Rohr verbunden ist, das den Dampf zum Eisen führt, wobei der zweite Dehnungsmessstreifen (4) so mit dem Generator verbunden ist, dass seine Aktivierung die Dampferzeugung bewirkt.

5. Bügelsystem nach dem vorhergehenden Anspruch, **dadurch gekennzeichnet, dass** der zweite Dehnungsmessstreifen (4) so ausgelegt ist, dass er die Dampferzeugung nur erlaubt, wenn das Eisen sich nach vorne bewegt.

6. Bügelsystem nach Anspruch 4 oder 5, **dadurch gekennzeichnet, dass** die zwei Dehnungsmessstreifen (3, 4) gleichzeitig das Gebläse und die Dampferzeugung steuern.

7. Bügelsystem nach einem der Ansprüche 4, 5 oder 6, **dadurch gekennzeichnet, dass** das Eisen mindestens einen Knopf aufweist, der es ermöglicht, manuell das Gebläse, die Dampferzeugung oder jede andere Funktionalität des Eisens zu steuern.

8. Bügelsystem nach dem vorhergehenden Anspruch, bei dem der Knopf ausgelegt ist, um den Betrieb der Dehnungsmessstreifen (3, 4) zu aktivieren/deaktivieren.
